# EUROPÄISCHE PATENTSCHRIFT

(11) **EP 3 033 952 B1**
(45) Veröffentlichungstag und Bekanntmachung des Hinweises auf die Patenterteilung: **23.10.2024**
(21) Anmeldenummer: 15197437.5
(22) Anmeldetag: 02.12.2015
(51) Int. Cl.: A24D 3/02, A24D 3/04, A24C 5/46

(54) **DOPPELLAGIGES RÖHRCHEN DER TABAK VERARBEITENDEN INDUSTRIE SOWIE VORRICHTUNG UND VERFAHREN ZUR HERSTELLUNG EINES DERARTIGEN RÖHRCHENS**
DOUBLE LAYER TUBE FOR THE TOBACCO PROCESSING INDUSTRY AND DEVICE AND METHOD FOR PRODUCING SUCH A TUBE
TUBE DOUBLE COUCHE DE L'INDUSTRIE DE TRAITEMENT DU TABAC ET DISPOSITIF ET PROCEDE DE FABRICATION D'UN TEL TUBE

(30) Priorität: 16.12.2014 DE 102014226019
(43) Veröffentlichungstag der Anmeldung: 22.06.2016
(73) Patentinhaber: Körber Technologies GmbH, 21033 Hamburg (DE)
(72) Erfinder: PIECHACZEK, Roman, 21502 Geesthacht (DE); KRAPPITZ, Gerd, 21521 Dassendorf (DE); BURMEISTER, Malte, 20357 Hamburg (DE); KOLECKI, Michael, 21079 Hamburg (DE); WERNER, Moritz, 19073 Strahlendorf (DE); TÖNSMANN, Andreas, 21465 Wentorf (DE); BRAUN, Andreas, 22307 Hamburg (DE); THOMSEN, Hauke, 23556 Lübeck (DE); FRICKE, Nicolas, 22301 Hamburg (DE); STROHECKER, Gerd, 21436 Marschacht (DE)
(74) Vertreter: Seemann & Partner Patentanwälte mbB

(56) Entgegenhaltungen:
- DE-A1- 2 556 332
- FR-A- 978 547
- GB-A- 2 171 168
- GB-A- 453 172
- US-A- 4 666 550

## Beschreibung

### Beschreibung

Die Erfindung betrifft ein doppellagiges Röhrchen der Tabak verarbeitenden Industrie, eine Vorrichtung zur Herstellung von doppellagigen Röhrchen der Tabak verarbeitenden Industrie und ein Verfahren zum Herstellen von doppellagigen Röhrchen der Tabak verarbeitenden Industrie.

In der Tabak verarbeitenden Industrie werden Röhrchen, beispielsweise Pappröhrchen oder Papierröhrchen, verwendet, um beispielsweise besondere Filter, wie einen Rezeßfilter oder einen Hohlfilter, zur Verfügung zu stellen. Zudem dienen derartige Röhrchen auch als Bestandteil eines Diffusers der dafür sorgt, dass ein nikotinhaltiger Rauch vergleichmäßigt wird. Ein entsprechendes Röhrchen sollte eine gewisse Stabilität aufweisen, weswegen es bekannt ist, mehrwandige Papierrohre herzustellen.

Aus DE 25 56 332 A1 sind ein Verfahren und eine Maschine zum Herstellen eines mehrwandigen Papierrohres für Rauchartikel-Mundstückhülsen bekannt, bei dem ein fortlaufender Papierstreifen, dessen Breite zumindest den doppelten Umfang des herzustellenden Rohres entspricht, stetig von einer Rolle abgezogen wird, wobei der Streifen in Längsrichtung durch Schwächen mit einer Falzlinie versehen wird, durch die der Streifen in zwei Streifenabschnitte unterteilt wird, wobei die beiden Streifenabschnitte entlang der Falzlinie zusammengefaltet werden, wobei der zusammengefaltete Streifen zu einem doppelwandigen Rohr geformt wird. Hierbei wird ein Verbinden der Enden des Papierstreifens durch Überlappung oder Unterlappung des Papierstreifens mit der gefalzten und gebogenen Kante hergestellt.

GB 453 172 A offenbart eine Vorrichtung und ein Verfahren zur Herstellung von Papierrohren.

GB 2 171 168 A offenbart auch eine Vorrichtung und ein Verfahren zum Herstellen von Rohren.

US 4,666,550 A offenbart eine Vorrichtung zum Laminieren eines Streifens einer Folie zu einem Streifen eines Zigarettenbelagpapiers.

Es ist Aufgabe der vorliegenden Erfindung, die Qualität entsprechend hergestellter mehrlagiger Röhrchen zu erhöhen und hierzu insbesondere eine Vorrichtung und ein Verfahren anzugeben, mittels derer die Qualität eines hergestellten Röhrchens verbessert werden kann.

Gelöst wird diese Aufgabe durch ein doppellagiges Röhrchen der Tabak verarbeitenden Industrie, hergestellt aus einem ersten und einem zweiten Materialstreifenabschnitt, wobei der erste Materialstreifenabschnitt eine erste Breite aufweist und der zweite Materialstreifenabschnitt eine zweite Breite aufweist, wobei der erste und der zweite Materialstreifenabschnitt um einander derart gewickelt sind, dass der erste Materialstreifenabschnitt im Querschnitt kreisförmig oder oval geformt ist und die die erste Breite definierenden Kanten auf Stoß liegen, wobei der zweite Materialstreifenabschnitt im Querschnitt kreisförmig oder oval geformt ist und die die zweite Breite definierenden Kanten auf Stoß liegen, wobei der zweite Materialstreifenabschnitt außen um den ersten Materialstreifenabschnitt herum angeordnet ist, wobei zwischen dem ersten und dem zweiten Materialstreifenabschnitt ein Klebstoff als vollflächige oder annähernd vollflächige Beleimung vorgesehen ist.

Durch das doppellagige Röhrchen der Tabak verarbeitenden Industrie haben die auf Stoß angeordneten Kanten des ersten und des zweiten Materialstreifenabschnitts an diesen Übergangsstellen eine sehr gut vorgebbare Rundheit, wodurch die Qualität des hergestellten doppellagigen Röhrchens im Vergleich zum Stand der Technik deutlich verbessert ist.

Beim Klebstoff kann es sich beispielsweise um Polyvinylacetat (PVA oder PVAC) handeln. Hierbei handelt es sich um einen thermoplastischen Kunststoff. Es können auch andere Klebstoffe oder Leime Verwendung finden.

Erfindungsgemäß ist zwischen dem ersten und dem zweiten Materialstreifenabschnitt ein Klebstoff im Wesentlichen vollständig oder vollständig vorgesehen. Der Klebstoff hat hierbei vorzugsweise über den Umfang des doppellagigen Röhrchens eine konstante Dicke. Unter einer annähernd vollflächigen Beleimung wird eine Beleimung verstanden, bei der die Fläche eines Materialstreifenabschnitts zu wenigsten 80%, vorzugsweise wenigstens 90%, insbesondere vorzugsweise wenigstens 95% vollflächig beleimt ist. Insbesondere wird unter einer annähernd vollflächigen Beleimung eine Beleimung verstanden, bei der dort, wo Materialstreifenabschnitte überlappen, eine vollflächige Beleimung vorgesehen ist, und dort, wo keine Überlappung der Materialstreifenabschnitte vorliegt, keine Beleimung vorgesehen ist. Erfindungsgemäß weist das doppellagige Röhrchen einen Innendurchmesser von 3 mm bis 8 mm auf.

Im Rahmen der Erfindung bedeutet ein auf Stoß Liegen von Kanten des jeweiligen Materialstreifenabschnitts, dass diese Kanten aneinander stoßen oder einen kleinen Abstand voneinander haben.

Vorzugsweise ist Klebstoff zwischen wenigstens zwei Kanten insbesondere den Stirnseiten der Kanten, vorgesehen. Insbesondere kann Klebstoff vorgesehen sein, um eine Lücke zwischen den Kanten auszufüllen.

Besonders bevorzugt ist es, wenn Klebstoff zwischen allen Kanten vorgesehen ist. Die möglicherweise vorliegende Lücke zwischen den Kanten ist somit vorzugsweise auch mit Klebstoff befüllt. Die Dicke der Befüllung ist hierbei so, dass der Klebstoff mit der Oberfläche des Materialstreifenabschnitts vorzugsweise fluchtet.

Vorzugsweise ist die erste Breite der Materialstreifenabschnitte kleiner als die zweite Breite. Durch diese Maßnahme ist es möglich, ein doppellagiges Röhrchen anzugeben, das insbesondere bei der äußeren Lage eine kleine Lücke oder keine Lücke zwischen den Kanten bzw. den Stoßkanten aufweist.

Vorzugsweise ist der erste und/oder der zweite Materialstreifenabschnitt aus Papier oder Pappe.

Ein besonders stabiles doppellagiges Röhrchen der Tabak verarbeitenden Industrie ist dann zu erzielen, wenn vorzugsweise die Stoßkanten des ersten und zweiten Materialstreifenabschnitts radial nicht fluchten bzw. radial zueinander nicht fluchten. Dieses bedeutet, dass erfindungsgemäß die Stoßkanten des ersten und zweiten Materialstreifenabschnitts in Umfangsrichtung zueinander versetzt sind. Die Stoßkanten bzw. die entsprechenden Lücken zwischen den Stoßkanten liegen dann in einem radialen Winkelabstand zueinander. Der radiale Winkelabstand liegt erfindungsgemäß zwischen 10° und 80°, insbesondere zwischen 10° und 45°.

Vorzugsweise entspricht die Dicke des ersten Materialstreifenabschnitts der Dicke des zweiten Materialstreifenabschnitts. In diesem Fall ist die Qualität des hergestellten Röhrchens besonders hoch.

Für den Fall, dass die Dicke des zweiten Materialstreifenabschnitts kleiner ist als die Dicke des ersten Materialstreifenabschnitts, kann dafür gesorgt werden, dass der verwendete Klebstoff schneller abbindet, so dass die Herstellungsgeschwindigkeit erhöht werden kann.

Die Aufgabe wird ferner durch eine Vorrichtung zur Herstellung von doppellagigen Röhrchen der Tabak verarbeitenden Industrie gelöst, die die folgenden Merkmale umfasst:
- eine Materialstreifenzuführvorrichtung,
- eine Schneidvorrichtung zum längsaxialen Schneiden eines Basismaterialstreifens in einen ersten Materialstreifen mit einer ersten Breite und einen zweiten Materialstreifen mit einer zweiten Breite,
- eine Beleimvorrichtung, mittels der der erste und/oder zweite Materialstreifen beleimbar ist, wobei die Beleimvorrichtung eine vollflächige oder annähernd vollflächige Beleimung des ersten und/oder des zweiten Materialstreifens vorsieht, wobei die annähernd vollflächige Beleimung eine Beleimung ist, bei der die Fläche des ersten oder des zweiten Materialstreifens zu wenigstens 80% vollflächig beleimt ist,
- eine Zusammenführvorrichtung, mittels der der erste und der zweite Materialstreifen zum Verkleben miteinander so zusammengeführt werden, so dass der erste und der zweite Materialstreifen versetzt zueinander übereinander liegen, und
- eine Formatvorrichtung, in der aus den zusammengeführten ersten und zweiten Materialstreifen ein rohrförmiger Strang hergestellt wird, wobei der erste Materialstreifenabschnitt im Querschnitt kreisförmig oder oval geformt ist und die die erste Breite definierenden Kanten auf Stoß liegen, wobei der zweite Materialstreifenabschnitt im Querschnitt kreisförmig oder oval geformt ist und die die zweite Breite definierenden Kanten auf Stoß liegen und
- eine Ablängvorrichtung zum Ablängen von doppellagigen Röhrchen aus dem rohrförmigen Strang.

Bei der Materialstreifenzuführvorrichtung kann es sich um Zuführrollen handeln, über die ein Materialstreifen einer entsprechenden Breite gefördert werden kann. Üblicherweise wird ein derartiger Materialstreifen von einer Materialstreifenbobine angezogen und in die entsprechende Vorrichtung gefördert.

Bei der Schneidvorrichtung, die sich in Förderrichtung des Materialstreifens anschließt, handelt es sich vorzugsweise um einen Längsschneider, der den Materialstreifen in längsaxialer Richtung schneidet.

Die sich an die Schneidvorrichtung anschließende Beleimvorrichtung beleimt im Wesentlichen vollflächig wenigstens einen der beiden Materialstreifen, d.h. den ersten und/oder den zweiten Materialstreifen, wobei an dieser Stelle auch ein Bereich beleimt werden kann, der als Naht dienen kann, d.h. bei dem in einer späteren Formatvorrichtung ein Endabschnitt des zweiten Materialstreifens zum Verschließen einer Naht auf den ersten Materialstreifen gedrückt wird. Dieser Bereich kann allerdings auch in einem nachfolgenden Schritt entsprechend beleimt werden bzw. mit Klebstoff versehen werden.

An die Beleimvorrichtung schließt sich in Förderrichtung eine Zusammenführvorrichtung an, die im Rahmen der Erfindung vorzugsweise eine Papierlagenverstellvorrichtung bzw. Papierlageneinstellvorrichtung umfasst, mittels der die seitliche Lage, d.h. eine relative Lage des ersten und des zweiten Materialstreifens zueinander, und zwar quer zur Förderrichtung, eingestellt werden kann, um nur einen teilweisen Überlapp des ersten und zweiten Materialstreifens vorzusehen, so dass von der Breite dieser Materialstreifen gesehen ein Teil nach links und ein Teil nach rechts übersteht.

Die Vorrichtung zur Herstellung von doppellagigen Röhrchen der Tabak verarbeitenden Industrie stellt zunächst erst einmal einen rohrförmigen Strang her aus wenigstens zwei Lagen eines Materialstreifens. Dieser rohrförmige Strang kann dann anschließend abgelängt werden, beispielsweise durch eine übliche Messervorrichtung. Es kann auch zunächst vorgesehen sein, den hergestellten rohrförmigen Strang einer weiteren Maschine zuzuführen, beispielsweise einer Filterstrangmaschine oder einer Tabakstrangmaschine, um um den rohrförmigen Strang und/oder in den rohrförmigen Strang hinein ein Filtermaterial und/oder ein Tabakmaterial einzubringen. Am Ende kann dann ein Umhüllungsmaterialstreifen um den dann gebildeten Strang herumgewickelt werden, um dann abschließend entsprechende Stäbe mit den darin enthaltenen doppellagigen Röhrchen abzulängen.

Vorzugsweise ist eine Separiervorrichtung vorgesehen, die den ersten Materialstreifen oder den zweiten Materialstreifen von dem jeweils anderen Materialstreifen in Förderrichtung nach der Schneidvorrichtung räumlich trennt. Hierdurch kann eine sehr genaue Positionierung und Zusammenführung des ersten und des zweiten Materialstreifens erfolgen, so dass die relative seitliche Lage zueinander genau eingestellt werden kann. Zudem wird für diesen Fall auch eine saubere Beleimung nur eines Materialstreifens ermöglicht.

Hierbei ist es insbesondere bevorzugt, wenn eine erste Fläche des ersten und eine erste Fläche des zweiten Materialstreifens, die in die gleiche Richtung zeigen, nach dem Zusammenfügen des ersten und zweiten Materialstreifens immer noch in die gleiche Richtung zeigen. Es kann alternativ auch vorgesehen sein, den ersten und zweiten Materialstreifen nach dem Schneiden relativ zueinander um 180° zu verdrehen, damit eine vor dem Schneiden vorliegende erste Oberfläche, die in zwei erste Oberflächen mit gleicher Orientierung geschnitten wird, so zusammengefügt wird, dass die ersten Oberflächen des ersten und zweiten Materialstreifens zueinander angeordnet sind.

Vorzugsweise ist zwischen der Zusammenführvorrichtung und der Formatvorrichtung eine erste Heizvorrichtung vorgesehen. Mittels der ersten Heizvorrichtung kann der Klebstoff vorausgehärtet werden, so dass der erste und der zweite Materialstreifen zusammengehalten werden und noch verformbar sind, und zwar vorzugsweise so, dass die Form nach einem Verbiegen von alleine schon im Wesentlichen hält.

Erfindungsgemäß sieht die Beleimvorrichtung eine vollflächige oder annähernd vollflächige Beleimung des ersten und/oder des zweiten Materialstreifens vor.

Vorzugsweise ist zwischen der Zusammenführvorrichtung und der Formatvorrichtung, insbesondere zwischen der ersten Heizvorrichtung und der Formatvorrichtung, eine Nahtbeleimungsvorrichtung vorgesehen. Die Nahtbeleimungsvorrichtung wird dann verwendet, wenn die vorherige Beleimvorrichtung keine vollflächige Beleimung vorsieht. Gemeint ist die Beleimung, die nicht in der queraxialen Richtung vollflächig vorgenommen wurde und somit erst mittels der Nahtbeleimungsvorrichtung ein Leim bzw. ein Klebstoff aufgetragen wird, der zum Schließen der Naht dient. Quer zur Längsachse sollte vorzugsweise eine vollständige Beleimung durch die Beleimvorrichtung und auch die Nahtbeleimungsvorrichtung vorgenommen werden.

Vorzugsweise umfasst die Formatvorrichtung eine zweite Heizvorrichtung. Die zweite Heizvorrichtung kann beispielsweise in dem Oberformat der Formatvorrichtung angeordnet sein und dient insbesondere vorzugsweise zum vollständigen Abbinden des Klebstoffs.

Es kann auch eine alternative Variante vorgesehen sein, beispielsweise die erfindungsgemäße Vorrichtung einer üblichen Strangmaschine vorzuschalten und in der üblichen Strangmaschine eine üblicherweise verwendete Nahtplätte als weitere Heizvorrichtung zu verwenden. In dieser bevorzugten Ausführungsform einer entsprechenden Maschine der Tabak verarbeitenden Industrie kann dann mit einer deutlich höheren Geschwindigkeit ein entsprechender rohrförmiger Strang und damit entsprechende doppellagige Röhrchen der Tabak verarbeitenden Industrie hergestellt werden. Beispielsweise kann dieses bei doppelter Geschwindigkeit geschehen.

Vorzugsweise ist eine Ablängvorrichtung stromabwärts der Formatvorrichtung vorgesehen, um aus dem rohrförmigen Strang Röhrchen abzuschneiden.

Wie erwähnt, ist vorzugsweise eine Maschine der Tabak verarbeitenden Industrie mit einer erfindungsgemäßen Vorrichtung versehen, wobei eine Strangmaschine der erfindungsgemäßen Vorrichtung nachgeschaltet ist.

Die Aufgabe wird ferner durch ein Verfahren zum Herstellen von doppellagigen Röhrchen der Tabak verarbeitenden Industrie gelöst, wobei die folgenden Verfahrensschritte vorgesehen sind:
- Fördern eines Basismaterialstreifens in längsaxialer Förderrichtung,
- längsaxiales Schneiden des Basismaterialstreifens in einen ersten Materialstreifen mit einer ersten Breite und einen zweiten Materialstreifen mit einer zweiten Breite,
- Beleimen wenigstens des ersten oder des zweiten Materialstreifens, wobei das Beleimen vollflächig oder annähernd vollflächig geschieht, wobei das annähernd vollflächige Beleimen ein Beleimen ist, bei der die Fläche des ersten oder des zweiten Materialstreifens zu wenigstens 80% vollflächig beleimt ist,

- versetztes Zusammenführen des ersten und des zweiten Materialstreifens, so dass der erste und der zweite Materialstreifen miteinander verklebt werden,
- Formen der miteinander verklebten Materialstreifen in einen rohrförmigen Strang, wobei der erste Materialstreifenabschnitt (11) im Querschnitt kreisförmig oder oval geformt ist und die die erste Breite definierenden Kanten (13, 14) auf Stoß liegen, wobei der zweite Materialstreifenabschnitt (12) im Querschnitt kreisförmig oder oval geformt ist und die die zweite Breite definierenden Kanten (15, 16) auf Stoß liegen und
- Ablängen des Strangs in doppellagige Röhrchen.

Erfindungsgemäß geschieht das Beleimen vollflächig oder annähernd vollflächig. Eine Unterbrechung der Beleimung auf der Fläche kann beispielsweise dort vorliegen, wo eine Naht des anderen Umhüllungsmaterialstreifens liegt. Insbesondere kann dort, wo eine Lücke des benachbarten Umhüllungsmaterialstreifens bzw. des benachbarten ersten oder zweiten Materialstreifens liegt, und zwar zwischen den Kanten bzw. Stoßkanten des jeweiligen Materialstreifens, eine Leimunterbrechung vorliegen. An dieser Stelle kann allerdings auch eine Beleimung vorgesehen sein, so dass tatsächlich eine vollflächige Beleimung geschieht.

Vorzugsweise bedeutet ein versetztes Zusammenführen ein in der Breite der Streifen zueinander versetztes Verkleben.

Vorzugsweise ist der erste Materialstreifen schmaler als der zweite Materialstreifen, wobei der zweite Materialstreifen außen um den ersten Materialstreifen angeordnet wird oder ist.

Vorzugsweise werden vor dem Formen die zusammengeführten Materialstreifen erwärmt. Hierdurch härtet der zwischen den Materialstreifen vorliegende Klebstoff an. Der Klebstoff härtet allerdings vorzugsweise in diesem Verfahrensschritt nicht vollständig aus, damit dieser noch flexibel bleibt, um ein Formen, beispielsweise in einen rohrförmigen Strang, noch zu ermöglichen.

Vorzugsweise werden die zusammengeführten Materialstreifen beim und/oder nach dem Formen erwärmt. Hierdurch härtet dann der Klebstoff insbesondere vollständig aus.

Vorzugsweise ist beim Beleimschritt eine Nahtbeleimung vorgesehen, oder es ist nach dem Zusammenführen eine Nahtbeleimung vorgesehen. In der zweiten Variante können beispielsweise verschiedene Leime Verwendung finden, um eine bedarfsangepasste Beleimung vorzusehen.

Vorzugsweise werden mehrlagige, insbesondere doppellagige Röhrchen aus Materialstreifenabschnitten, die vorzugsweise aus Pappe oder Papier sind, hergestellt, bei denen es keine überlappenden Nähte gibt. Hierdurch werden Röhrchen mit einer sehr konstanten Dicke hergestellt bzw. zur Verfügung gestellt, wodurch sehr hochqualitative doppellagige Röhrchen der Tabak verarbeitenden Industrie ermöglicht sind. Aufgrund des Verzichts auf die Nahtüberlappung wird eine sehr gute Rundheit erzielt. Das doppellagige Röhrchen wird aus einem vorzugsweise annähernd doppelt so breiten Papierstreifen hergestellt, und zwar im Vergleich zum Umfang des Röhrchens, wobei der Papierstreifen längs in zwei leicht unterschiedlich breite Streifen geschnitten wird, wobei die beiden erzeugten Papierstreifen auf getrennten Wegen anschließend geführt werden und vorzugsweise der breitere und später außen liegende Streifen mit einer Leimspur versehen wird, wobei die beiden Papierstreifen dann übereinander gelegt und vorzugsweise vorgetrocknet werden. Anschließend wird vorzugsweise eine Nahtleimspur auf das doppellagige Papier aufgebracht und die übereinander gelegten Papierstreifen dem Format einer Formatvorrichtung zugeführt, um hieraus einen rohrförmigen Strang zu bilden und die Naht zu schließen.

Vorzugsweise ist die erfindungsgemäße Vorrichtung Bestandteil einer modularen Einschubvorrichtung, die beispielsweise vorzugsweise zwischen einer Strangmaschine der Tabak verarbeitenden Industrie und einer Filtertowaufbereitungsmaschine angeordnet werden kann.

Während der rohrförmige Strang aus doppellagigen Materialstreifen hergestellt wird, wird ein entsprechend aufbereitetes Filtertow durch eine entsprechende Einschubvorrichtung und oberhalb der Formatvorrichtung gefördert und in einen Einlaufbereich der Strangmaschine eingebracht. Der rohrförmige Strang wird auch in den Einlaufbereich eingebracht, so dass das Filtertow beispielsweise um oder in den rohrförmigen Strang eingebracht werden kann, um so Filterstäbe herstellen zu können.

Es kann auch vorgesehen sein, dass kein weiteres Filtertowmaterial verwendet wird, sondern die Strangmaschine dazu dient, einen hergestellten rohrförmigen Strang aus doppellagigen Materialstreifen gemäß der Erfindung dadurch schneller zu fertigen, dass eine Heizeinrichtung der Strangmaschine zusätzlich zu der wenigstens einen Heizvorrichtung der erfindungsgemäßen Vorrichtung verwendet wird, um den verwendeten Klebstoff weiter aushärten zu lassen. Hierdurch kann die Maschine bis zur doppelten Fördergeschwindigkeit gefahren werden. Damit verdoppelt sich die Produktionsrate der in der Strangmaschine abgelängten Röhrchen aus dem rohrförmigen Strang.

Es könnte auch eine Zweistrangfiltertowaufbereitungsvorrichtung verwendet werden, um einen Koaxialfilter aus dem doppellagigen Röhrchen bzw. dem doppellagigen rohrförmigen Strang herzustellen. Ein Filtertowstrang wird dann um den doppellagigen rohrförmigen Strang angeordnet und der andere Filtertowstrang wird in den rohrförmigen Strang eingebracht. So kann nach einem entsprechenden Ablängen in doppellagige Röhrchen ein Koaxialfilter hergestellt werden. Hierzu wird beispielsweise auf dem hergestellten rohrförmigen Strang aus doppellagigen Materialstreifen eine Ankernaht in Form eines Klebstoffes aufgebracht, damit das Filtertow auch auf dem rohrförmigen Strang hält. Bei der Herstellung des Koaxialfilters kann das erste Filtermaterial und das zweite Filtermaterial unterschiedlich zueinander sein.

Vorzugsweise wird ein doppellagiges Röhrchen, das vorstehend als erfindungsgemäß oder bevorzugt beschrieben ist, als mundseitiges Endstück oder als Mittelstück zwischen zwei Filtersegmenten eines Filters einer Filterzigarette oder eines Filters eines stabförmigen Artikels der Tabak verarbeitenden Industrie verwendet. Hierbei wird unter einem stabförmigen Artikel der Tabak verarbeitenden Industrie insbesondere eine Zigarette bzw. Filterzigarette verstanden aber auch ein Zigarillo, eine Zigarre oder eine E-Zigarette verstanden.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische Schnittdarstellung durch einen doppellagigen Materialstreifen in einer Schnittebene quer zur Längsachse der Materialstreifen,
- Fig. 2: ein entsprechend hergestelltes erfindungsgemäßes doppellagiges Röhrchen in einer schematischen Schnittdarstellung,
- Fig. 3: eine erfindungsgemäße Vorrichtung zur Herstellung von doppellagigen Röhrchen in schematischer Darstellung und
- Fig. 4: eine schematische Schnittdarstellung durch einen Filter, der ein doppellagiges Röhrchen aufweist.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt in einer schematischen Schnittdarstellung quer zur Längsachse von zwei Materialstreifen 11 und 12 den Zustand des ersten Materialstreifens 11 und des zweiten Materialstreifens 12, nachdem diese zusammengefügt worden sind. Hierbei ist zu erkennen, dass der erste Materialstreifen 11 auf seiner Oberseite einen Klebstoff 17, beispielsweise einen Leim, aufweist. Auf den Klebstoff 17 aufgelegt ist der zweite Materialstreifen 12.

Der erste Materialstreifen 11 weist links und rechts Kanten 13 und 14 auf und der zweite Materialstreifen 12 links und rechts Kanten 15 und 16.

Es ist zudem auf dem ersten Materialstreifen 11 eine Nahtbeleimung 18 vorgenommen worden, die dazu dient, mit dem rechts über den ersten Materialstreifen 11 überstehenden Teil des zweiten Materialstreifens 12 eine Verklebung vorzusehen. Die Beleimung 17 kann zur gleichen Zeit wie die Beleimung 18 vorgenommen werden oder, wie vorstehend schon angegeben, im Nachhinein, und zwar vor der Formung des Röhrchens bzw. des rohrförmigen Strangs, in einer Formatvorrichtung.

Nach Durchlaufen der Formatvorrichtung ergibt sich in dieser Konstellation ein doppellagiger rohrförmiger Strang bzw. nach dem Ablängen dieses Stranges ein doppellagiges Röhrchen, das im Querschnitt in Fig. 2 schematisch dargestellt ist. Hier liegt dann der erste Materialstreifenabschnitt 11 im Inneren, wobei die Kanten 13 und 14 auf Stoß bzw. mit wenig Abstand voneinander angeordnet sind.

Dieser Stoßbereich 21 ist radial nicht fluchtend mit dem Stoßbereich 20 des zweiten Umhüllungsmaterialstreifens 12. Dort liegen auch die Kanten 15 und 16 auf Stoß bzw. mit einem kleinen Abstand voneinander versehen. Die Lücken der Stoßbereiche 20 und 21 können auch mit einem Klebstoff versehen sein. Im Fall der Fig. 2 ist allerdings kein Klebstoff vorgesehen. Im Gegensatz zum Stand der Technik ergibt sich eine bessere Rundheit, da eine Überlappung der Kante 16 beispielsweise mit dem zweiten Umhüllungsmaterialstreifen 12 eben nicht vorgesehen ist, sondern ein Fluchten bzw. eine im Wesentlichen kreisförmige Außenkontur.

Durch das Versetzen der Stoßbereiche 20 und 21 in Umfangsrichtung ist ein sehr sicherer Verschluss des hergestellten doppellagigen Röhrchens 10 ermöglicht. Außerdem wird hierdurch eine erhöhte Stabilität der doppellagigen Röhrchen 10 erzielt, da die Schwachstellen der einzelnen Lagen voneinander beabstandet sind.

Die Dicken des ersten Materialstreifenabschnitts 11 und des zweiten Materialstreifenabschnitts 12 zueinander können unterschiedlich oder im Wesentlichen gleich groß sein. Bei unterschiedlichen Dicken ist es bevorzugt, wenn der äußere Materialstreifenabschnitt, nämlich Materialstreifenabschnitt 12, dünner ist als der erste Materialstreifenabschnitt 11.

Fig. 3 zeigt schematisch eine erfindungsgemäße Vorrichtung zur Herstellung von doppellagigen Röhrchen 10 der Tabak verarbeitenden Industrie. In diesem Ausführungsbeispiel sind mehrere Varianten der erfindungsgemäßen Vorrichtung gleichzeitig dargestellt.

Von einer nicht dargestellten Bobine wird ein entsprechend breiter Basismaterialstreifen 24 in Förderrichtung 34 abgezogen und über Rollen 41 gelenkt. Es schließt sich eine Schneidvorrichtung 23 an eine Materialstreifenzuführvorrichtung 22 an. In der Schneidvorrichtung 23 wird der Basismaterialstreifen 24 in Längsrichtung geschnitten. Die Schneidvorrichtung 23 ist ein Längsschneider.

Die geschnittenen Materialstreifen in Form eines ersten Materialstreifens 25 und eines zweiten Materialstreifens 26 werden noch parallel über eine weitere Umlenkrolle 41 gefördert, um dann mittels eines Querförderers 32 in Form einer Umlenkrolle voneinander getrennt zu werden. Der zweite Materialstreifen 26 wird nach einer weiteren Umlenkung mittels einer Beleimvorrichtung 27 im Wesentlichen vollständig beleimt, und zwar zumindest über die gesamte Länge. Diese Beleimvorrichtung 27 kann beispielsweise den Bereich einer Naht auslassen, muss dies allerdings nicht notwendigerweise.

Der erste Materialstreifen 25 wird getrennt von dem zweiten Materialstreifen 26 gefördert und mittels der Versatzvorrichtung 29 in Querrichtung zur Förderrichtung versetzt, so dass in dem Zugrollenpaar 28, mittels der eine Vereinigung des ersten Materialstreifens 25 mit dem zweiten Materialstreifen 26 geschieht, ein versetztes Aufeinanderliegen der Materialstreifen 25 und 26 erzielt wird. Die Materialstreifen liegen beispielsweise an dieser Stelle so vor, wie in Fig. 1 schematisch dargestellt.

Anschließend ist eine Heizvorrichtung 35 vorgesehen, mittels der der aufgebrachte Leim bzw. der aufgebrachte Klebstoff 17 vorgehärtet wird. Für den Fall, dass schon eine Nahtbeleimung stattgefunden hat, werden die übereinander gelegten Materialstreifen 25 und 26 einer Formatvorrichtung 30 zugeführt. Sofern die Nahtbeleimung noch nicht stattgefunden hat, findet diese mittels der Nahtbeleimungsvorrichtung 36 statt, die zwischen der Heizvorrichtung 35 und der Formatvorrichtung 30 angeordnet ist.

In der Formatvorrichtung drückt der Einlauffinger 44 die Materialstreifen nach unten auf das Formatband 43, das über entsprechende Umlenkrollen 41 endlos durch die Formatvorrichtung 30 geführt wird.

In der Formatvorrichtung werden die Materialstreifen in eine runde Form oder eine ovale Form auf bekannte Weise umgeformt. Das Oberformat ist hierbei als beheiztes Oberformat 37 ausgebildet, um den Leim bzw. den Klebstoff 17 weiter abzubinden.

Anschließend können aus dem so gebildeten Strang 31 mittels der Ablängvorrichtung 38 entsprechend doppellagige Röhrchen in gewünschter Länge abgeschnitten werden.

Alternativ kann an dieser Stelle vorgesehen sein, dass noch keine Röhrchen abgelängt werden, sondern der rohrförmige Strang 31 in eine Strangmaschine 40 eingebracht wird.

Hierzu kann auf der einen Seite vorgesehen sein, einfach nur den hergestellten rohrförmigen Strang in die Strangmaschine 40 einzubringen und dort mit einer in Fig. 3 nicht dargestellten Heizung den Klebstoff weiter aushärten zu lassen. Für diesen Fall ist eine sehr schnelle Fertigung von entsprechenden Röhrchen 10, die aus dem dann endgültig ausgehärteten Strang in der Strangmaschine 40 abgelängt werden, möglich.

Alternativ kann beispielsweise ein Filtertow 46 aus einer Filtertowaufbereitungsvorrichtung, die in Fig. 3 nicht dargestellt ist, die allerdings in Fig. 3 rechts von der dargestellten Vorrichtung angeordnet wäre, oberhalb des Formates 30 über die erfindungsgemäße Vorrichtung geführt werden und durch ein Zugrollenpaar 42 in Förderrichtung 47 der Strangmaschine 40 zugeführt werden. Das Filtertow 46 kann dann beispielsweise um den rohrförmigen Strang 31 herum angeordnet werden.

Damit das Filtertow an dem rohrförmigen Strang 31 hält, wird mittels einer Ankernahtvorrichtung 45 ein Klebstoff, beispielsweise auch PVA, auf den rohrförmigen Strang 31 aufgebracht. In der Strangmaschine 40 kann entsprechend ein Umhüllungsmaterialstreifen um den Strang aus einem innenliegenden rohrförmigen Strang und einem außen herumliegenden Filtertow in einer Formatvorrichtung gewickelt werden und so ein entsprechender Filter hergestellt werden.

Ein hierzu passender Filter ist in Fig. 4 beispielsweise schematisch dargestellt. Der Filter ist hier mit der Bezugsziffer 50 versehen. Das Röhrchen 10 liegt innen, außen liegt ein Filtertow 48 und darum herum ist ein Umhüllungsmaterial 49 angeordnet.

Die Leimvorrichtung 27 und die Nahtbeleimungsvorrichtung 36 können als Flachdüsen oder Spinnsprühdüsen ausgebildet sein. Es wird hier vorzugsweise ein flächiger Auftrag von Klebstoff bzw. Leim vorgenommen.

Die Heizvorrichtung 35 kann optional vorgesehen sein. Diese dient im Wesentlichen zum Voraushärten bzw. Vorhärten des Klebstoffs.

Zum genauen Ausrichten der Papierbahnen relativ zueinander, insbesondere um den richtigen Versatz in der Breite einzustellen, können entsprechende Sensoren vorgesehen sein, die die Lage der Kanten der Materialstreifen erkennen. Es können dann entsprechende Regelmechanismen vorgesehen sein, um die Lage der Materialstreifen zueinander zu regeln.

Zum leichteren Rundformen, insbesondere von dicken Papieren oder Pappen, kann ein Vorbiegen des Materialstreifens unmittelbar vor der Formatvorrichtung oder unmittelbar vor dem Längsschneider erfolgen.

Das doppellagige Röhrchen kann einen Innendurchmesser von beispielsweise 3 mm bis 8 mm aufweisen. Die Prozessgeschwindigkeit des Verfahrens kann mindestens 250 m/min. sein. Bevorzugt ist eine Prozessgeschwindigkeit von 350 m/min oder höher.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein. Im Rahmen der Erfindung sind Merkmale, die mit "insbesondere" oder "vorzugsweise" gekennzeichnet sind, als fakultative Merkmale zu verstehen.

### Bezugszeichenliste

- 10: Röhrchen
- 11: erster Materialstreifenabschnitt
- 12: zweiter Materialstreifenabschnitt
- 13: Kante
- 14: Kante
- 15: Kante
- 16: Kante
- 17: Klebstoff
- 18: Nahtklebstoff
- 20: Stoßbereich
- 21: Stoßbereich
- 22: Materialstreifenzuführvorrichtung
- 23: Schneidvorrichtung
- 24: Basismaterialsteifen
- 25: erster Materialstreifen
- 26: zweiter Materialstreifen
- 27: Beleimvorrichtung
- 28: Zugrollenpaar
- 29: Versatzvorrichtung
- 30: Formatvorrichtung
- 31: Strang
- 32: Querförderer
- 34: Förderrichtung
- 35: Heizvorrichtung
- 36: Nahtbeleimungsvorrichtung
- 37: beheiztes Oberformat
- 38: Ablängvorrichtung
- 40: Strangmaschine
- 41: Umlenkrolle
- 42: Zugrollenpaar
- 43: Formatband
- 44: Einlauffinger
- 45: Ankernahtauftragvorrichtung
- 46: Filtertowstreifen
- 47: Förderrichtung
- 48: Filtertow
- 49: Umhüllungsmaterial
- 50: Filter

## Patentansprüche

1. Doppellagiges Röhrchen (10) der Tabak verarbeitenden Industrie, hergestellt aus einem ersten und einem zweiten Materialstreifenabschnitt (11, 12), wobei der erste Materialstreifenabschnitt (11) eine erste Breite aufweist und der zweite Materialstreifenabschnitt (12) eine zweite Breite aufweist, wobei der erste und der zweite Materialstreifenabschnitt (11, 12) umeinander derart gewickelt sind, dass der erste Materialstreifenabschnitt (11) im Querschnitt kreisförmig oder oval geformt ist und die die erste Breite definierenden Kanten (13, 14) auf Stoß liegen, wobei der zweite Materialstreifenabschnitt (12) im Querschnitt kreisförmig oder oval geformt ist und die die zweite Breite definierenden Kanten (15, 16) auf Stoß liegen, wobei der zweite Materialstreifenabschnitt (12) außen um den ersten Materialstreifenabschnitt (11) herum angeordnet ist, wobei zwischen dem ersten und dem zweiten Materialstreifenabschnitt (11, 12) ein Klebstoff (17, 18) als vollflächige Beleimung vorgesehen ist oder als annähernd vollflächige Beleimung vorgesehen ist, wobei die annähernd vollflächige Beleimung eine Beleimung ist, bei der die Fläche des ersten oder des zweiten Materialstreifenabschnitts zu wenigstens 80% vollflächig beleimt ist, wobei die Stoßkanten (13 - 16) des ersten und zweiten Materialstreifenabschnitts (11, 12) in Umfangsrichtung zueinander versetzt sind, wobei die Stoßkanten in einem radialen Winkelabstand zwischen 10° und 80° zueinander liegen, wobei das doppellagige Röhrchen einen Innendurchmesser von 3 mm bis 8 mm aufweist.

2. Röhrchen (10) nach Anspruch 1, **dadurch gekennzeichnet, dass** die erste Breite kleiner als die zweite Breite ist, wobei insbesondere der erste und/oder der zweite Materialstreifenabschnitt (11, 12) aus Papier ist.

3. Röhrchen (10) nach Anspruch 1 oder 2, **dadurch gekennzeichnet, dass** Klebstoff (17, 18) zwischen wenigstens zwei Kanten (13 - 16), insbesondere den Stirnseiten der Kanten, vorgesehen ist.

4. Röhrchen (10) nach einem der Ansprüche 1 bis 3, **dadurch gekennzeichnet, dass** die Dicke des ersten Materialstreifenabschnitts (11) der Dicke des zweiten Materialstreifenabschnitts (12) entspricht, wobei insbesondere die Dicke des zweiten Materialstreifenabschnitts (12) kleiner ist als die Dicke des ersten Materialstreifenabschnitts (11).

5. Vorrichtung zur Herstellung von doppellagigen Röhrchen (10) der Tabak verarbeitenden Industrie umfassend
- eine Materialstreifenzuführvorrichtung (22),
- eine Schneidvorrichtung (23) zum längsaxialen Schneiden eines Basismaterialstreifens (24) in einen ersten Materialstreifen (25) mit einer ersten Breite und einen zweiten Materialstreifen (26) mit einer zweiten Breite,
- eine Beleimvorrichtung (27), mittels der der erste und/oder zweite Materialstreifen (25, 26) beleimbar ist, wobei die Beleimvorrichtung (27) eine vollflächige oder annähernd vollflächige Beleimung des ersten und/oder des zweiten Materialstreifens vorsieht, wobei die annähernd vollflächige Beleimung eine Beleimung ist, bei der die Fläche des ersten oder des zweiten Materialstreifens zu wenigstens 80% vollflächig beleimt ist,
- eine Zusammenführvorrichtung (28, 29), mittels der der erste und der zweite Materialstreifen (25, 26) zum Verkleben miteinander so zusammengeführt werden, so dass der erste und der zweite Materialstreifen (25, 26) versetzt zueinander übereinander liegen,
- eine Formatvorrichtung, in der aus den zusammengeführten ersten und zweiten Materialstreifen (25, 26) ein rohrförmiger Strang (31) hergestellt wird, wobei der erste Materialstreifenabschnitt (11) im Querschnitt kreisförmig oder oval geformt ist und die die erste Breite definierenden Kanten (13, 14) auf Stoß liegen, wobei der zweite Materialstreifenabschnitt (12) im Querschnitt kreisförmig oder oval geformt ist und die die zweite Breite definierenden Kanten (15, 16) auf Stoß liegen und
- eine Ablängvorrichtung (38) zum Ablängen von doppellagigen Röhrchen aus dem rohrförmigen Strang (31).

6. Vorrichtung nach Anspruch 5, **dadurch gekennzeichnet, dass** eine Separiervorrichtung (32) vorgesehen ist, die den ersten Materialstreifen (25) oder den zweiten Materialstreifen (26) von dem jeweils anderen Materialstreifen (25, 26) in Förderrichtung (34) nach der Schneidvorrichtung (23) räumlich trennt, wobei insbesondere zwischen der Zusammenführvorrichtung (28, 29) und der Formatvorrichtung (30) eine erste Heizvorrichtung (35) vorgesehen ist.

7. Vorrichtung nach Anspruch 5 oder 6, **dadurch gekennzeichnet, dass** zwischen der Zusammenführvorrichtung (28, 29) und der Formatvorrichtung (30), insbesondere zwischen der ersten Heizvorrichtung (35) und der Formatvorrichtung (30), eine Nahtbeleimungsvorrichtung (36) vorgesehen ist, wobei insbesondere die Formatvorrichtung (30) eine zweite Heizvorrichtung (37) umfasst.

8. Maschine der Tabak verarbeitenden Industrie, **dadurch gekennzeichnet, dass** eine Vorrichtung nach einem der Ansprüche 5 bis 7 vorgesehen ist, der eine Strangmaschine (40) nachgeschaltet ist.

9. Verfahren zum Herstellen von doppellagigen Röhrchen (10) der Tabak verarbeitenden Industrie mit den folgenden Verfahrensschritten:
- Fördern eines Basismaterialstreifens (24) in längsaxialer Förderrichtung (34),
- längsaxiales Schneiden des Basismaterialstreifens (24) in einen ersten Materialstreifen (25) mit einer ersten Breite und einen zweiten Materialstreifen (26) mit einer zweiten Breite,
- Beleimen wenigstens des ersten oder des zweiten Materialstreifens (25, 26), wobei das Beleimen vollflächig oder annähernd vollflächig geschieht, wobei das annähernd vollflächige Beleimen ein Beleimen ist, bei der die Fläche des ersten oder des zweiten Materialstreifens zu wenigstens 80% vollflächig beleimt ist,
- versetztes Zusammenführen des ersten und des zweiten Materialstreifens (25, 26), so dass der erste und der zweite Materialstreifen (25, 26) miteinander verklebt werden,
- Formen der miteinander verklebten Materialstreifen (25, 26) in einen rohrförmigen Strang (31), wobei der erste Materialstreifenabschnitt (11) im Querschnitt kreisförmig oder oval geformt ist und die die erste Breite definierenden Kanten (13, 14) auf Stoß liegen, wobei der zweite Materialstreifenabschnitt (12) im Querschnitt kreisförmig oder oval geformt ist und die die zweite Breite definierenden Kanten (15, 16) auf Stoß liegen und
- Ablängen des Strangs (31) in doppellagige Röhrchen (10).

10. Verfahren nach Anspruch 9, **dadurch gekennzeichnet, dass** der erste Materialstreifen (25) schmaler ist als der zweite Materialstreifen (26) und dass der zweite Materialstreifen (26) außen um den ersten Materialstreifen (25) angeordnet wird oder ist.

11. Verfahren nach Anspruch 9 oder 10, **dadurch gekennzeichnet, dass** vor dem Formen die zusammengeführten Materialstreifen (25, 26) erwärmt werden.

12. Verfahren nach einem der Ansprüche 9 bis 11, **dadurch gekennzeichnet, dass** die zusammengeführten Materialstreifen (25, 26) beim und/oder nach dem Formen erwärmt werden.

13. Verfahren nach einem der Ansprüche 9 bis 12, **dadurch gekennzeichnet, dass** beim Beleimschritt eine Nahtbeleimung vorgesehen ist, oder nach dem Zusammenführen eine Nahtbeleimung vorgesehen ist.

14. Verwendung eines doppellagigen Röhrchens (10) nach einem der Ansprüche 1 bis 4 als mundseitiges Endstück oder als Mittelstück zwischen zwei Filtersegmenten eines Filters einer Filterzigarette oder eines Filters eines stabförmigen Artikels der Tabak verarbeitenden Industrie.

## Claims

1. A double-layered tube (10) of the tobacco processing industry, produced from a first and a second material strip portion (11, 12), wherein the first material strip portion (11) has a first width and the second material strip portion (12) has a second width, wherein the first and the second material strip portion (11, 12) are wound around one another such that the first material strip portion (11) in cross-section is shaped to be circular or oval and the edges (13, 14) defining the first width abut one another, wherein the second material strip portion (12) in cross-section is shaped to be circular or oval and the edges (15, 16) defining the second width abut one another, wherein the second material strip portion (12) is arranged externally around the first material strip portion (11), wherein an adhesive (17, 18) is provided between the first and the second material strip portion (11, 12) as gluing over the entire surface or is provided as gluing over approximately the entire surface, wherein the gluing over approximately the entire surface is a gluing, in which the surface of the first or the second material strip portion is glued at least 80% over the entire surface, wherein the abutting edges (13 - 16) of the first and second material strip portions (11, 12) are offset from one another in a circumferential direction, wherein the abutting edges are located with a radial angular spacing from one another of between 10° and 80°, wherein the double-layered tube has an internal diameter of 3 mm to 8 mm.

2. The tube (10) according to Claim 1, **characterized in that** the first width is smaller than the second width, wherein the first and/or the second material strip portion (11, 12) is/are in particular made of paper.

3. The tube (10) according to Claim 1 or 2, **characterized in that** adhesive (17, 18) is provided between at least two edges (13 - 16), in particular the front faces of the edges.

4. The tube (10) according to any one of Claims 1 to 3, **characterized in that** the thickness of the first material strip portion (11) corresponds to the thickness of the second material strip portion (12), wherein the thickness of the second material strip portion (12) is in particular smaller than the thickness of the first material strip portion (11).

5. A device for producing double-layered tubes (10) of the tobacco processing industry, comprising
- a material strip supply device (22),
- a cutting device (23) for the longitudinal axial cutting of a base material strip (24) into a first material strip (25) having a first width and a second material strip (26) having a second width,
- a gluing device (27) by means of which the first and/or second material strip (25, 26) can be glued, wherein the gluing device (27) provides a gluing of the first and/or the second material strip over the entire surface or over approximately the entire surface, wherein the gluing over approximately the entire surface is a gluing in which the surface of the first or the second material strip is glued at least 80% over the entire surface,
- a combining device (28, 29) by means of which the first and the second material strip (25, 26) are combined for bonding to one another so that the first and the second material strip (25, 26) are superimposed so as to be offset from one another,
- a formatting device in which a tubular rod (31) is produced from the combined first and second material strips (25, 26), wherein the first material strip portion (11) in cross-section is shaped to be circular or oval and the edges (13, 14) defining the first width abut one another, wherein the second material strip portion (12) in cross-section is shaped to be circular or oval and the edges (15, 16) defining the second width abut one another, and
- a cutting-to-length device (38) for cutting double-layered tubes to length from the tubular rod (31).

6. The device according to Claim 5, **characterized in that** a separating device (32) is provided, which spatially separates the first material strip (25) or the second material strip (26) from the respective other material strip (25, 26) in the direction of conveyance (34) downstream of the cutting device (23), wherein a first heating device (35) is in particular provided between the combining device (28, 29) and the formatting device (30).

7. The device according to Claim 5 or 6, **characterized in that** a seam gluing device (36) is provided between the combining device (28, 29) and the formatting device (30), in particular between the first heating device (35) and the formatting device (30), wherein the formatting device (30) in particular comprises a second heating device (37).

8. A machine of the tobacco processing industry, **characterized in that** a device according to any one of Claims 5 to 7 is provided, downstream of which a rod maker (40) is arranged.

9. A method for producing double-layered tubes (10) of the tobacco processing industry, having the following method steps:
- conveying a base material strip (24) in the longitudinal axial direction of conveyance (34),
- longitudinal axial cutting of the base material strip (24) into a first material strip (25) having a first width and a second material strip (26) having a second width,
- gluing at least the first or the second material strip (25, 26), wherein the gluing happens over the entire surface or over approximately the entire surface, wherein the gluing over approximately the entire surface is a gluing, in which the surface of the first or the second material strip is glued at least 80% over the entire surface,
- combining the first and the second material strip (25, 26) so as to be offset from one another and so that the first and the second material strip (25, 26) are bonded to one another,
- shaping the material strips (25, 26) bonded to one another into a tubular rod (31), wherein the first material strip portion (11) in cross-section is shaped to be circular or oval and the edges (13, 14) defining the first width abut one another, wherein the second material strip portion (12) in cross-section is shaped to be circular or oval and the edges (15, 16) defining the second width abut one another, and
- cutting the rod (31) to length into double-layered tubes (10).

10. The method according to Claim 9, **characterized in that** the first material strip (25) is narrower than the second material strip (26), and the second material strip (26) is or will be arranged externally around the first material strip (25).

11. The method according to Claim 9 or 10, **characterized in that** the combined material strips (25, 26) are heated before the shaping.

12. The method according to any one of Claims 9 to 11, **characterized in that** the combined material strips (25, 26) are heated during and/or after the shaping.

13. The method according to any one of Claims 9 to 12, **characterized in that** a seam gluing is provided during the gluing step, or a seam gluing is provided after the combining.

14. Use of a double-layered tube (10) according to any one of Claims 1 to 4 as an end piece on the mouth side or as a central piece between two filter segments of a filter of a filter cigarette or of a filter of a rod-shaped article of the tobacco processing industry.

## Revendications

1. Tube à double couche (10) de l'industrie de transformation du tabac, fabriqué à partir d'une première et d'une deuxième portion (11, 12) de bande de matériau, la première portion (11) de bande de matériau présentant une première largeur et la deuxième portion (12) de bande de matériau présentant une deuxième largeur, la première et la deuxième portions (11, 12) de bande de matériau sont enroulées l'une autour de l'autre de telle sorte que la première portion (11) de bande de matériau est de forme circulaire ou ovale en section transversale et les bords (13, 14) définissant la première largeur sont placés bout à bout, la deuxième portion (12) de bande de matériau est de forme circulaire ou ovale en section transversale et les bords (15, 16) définissant la deuxième largeur sont placés bout à bout, la deuxième portion (12) de bande de matériau étant disposée à l'extérieur autour de la première portion (11) de bande de matériau, un adhésif (17, 18) étant prévu entre la première et la deuxième portions (11, 12) de bande de matériau sous forme d'encollage sur toute la surface ou est prévu sous forme d'un encollage presque complet, l'encollage sur presque toute la surface est un encollage dans lequel la surface de la première ou de la deuxième portion de bande de matériau est encollée sur au moins 80 % de toute la surface, les bords bout à bout (13 - 16) de la première et de la deuxième portions (11, 12) de bande de matériau étant décalés l'un par rapport à l'autre dans la direction circonférentielle, les bords bout à bout étant situés à une distance angulaire radiale comprise entre 10° et 80° l'un par rapport à l'autre, le tube à double couche présentant un diamètre intérieur de 3 mm à 8 mm.

2. Tube (10) selon la revendication 1, **caractérisé en ce que** la première largeur est inférieure à la deuxième largeur, la première et/ou la deuxième portions (11, 12) de bande de matériau étant notamment en papier.

3. Tube (10) selon la revendication 1 ou la revendication 2, **caractérisé en ce que** de l'adhésif (17, 18) est prévu entre au moins deux bords (13 - 16), en particulier entre les faces d'extrémité desdits bords.

4. Tube (10) selon l'une des revendications 1 à 3, **caractérisé en ce que** l'épaisseur de la première portion (11) de bande de matériau correspond à l'épaisseur de la deuxième portion (12) de bande de matériau, l'épaisseur de la deuxième portion (12) de bande de matériau étant notamment inférieure à l'épaisseur de la première portion (11) de bande de matériau.

5. Dispositif pour la fabrication de tubes à double couche (10) de l'industrie de transformation du tabac, comprenant
- un dispositif (22) d'alimentation en bande de matériau,
- un dispositif de coupe (23) pour couper une bande de matériau (24) de base dans le sens de l'axe longitudinal en une première bande de matériau (25) d'une première largeur et une deuxième bande de matériau (26) d'une deuxième largeur,
- un dispositif d'encollage (27) au moyen duquel la première et/ou la deuxième bande de matériau (25, 26) est apte à être encollée, le dispositif d'encollage (27) prévoyant un encollage sur toute la surface ou sur presque toute la surface de la première et/ou de la deuxième bandes de matériau, l'encollage sur presque toute la surface étant un encollage dans lequel la surface de la première bande de matériau ou de la deuxième bande de matériau est encollée sur au moins 80% d'elle-même,
- un dispositif de réunion (28, 29) au moyen duquel la première et la deuxième bandes de matériau (25, 26) sont réunies pour être collées l'une à l'autre de telle sorte que la première et la deuxième bandes de matériau (25, 26) se superposent de manière décalée,
- un dispositif de mise en forme, dans lequel un boudin tubulaire (31) est fabriqué à partir des première et deuxième bandes de matériau (25, 26) réunies, la première portion (11) de bande de matériau étant mise en forme selon une forme circulaire ou ovale en section transversale et les bords (13, 14) définissant la première largeur étant placés bout à bout, la deuxième portion (12) de bande de matériau étant mise en forme selon une forme circulaire ou ovale en section transversale et les bords (15, 16) définissant la deuxième largeur étant placées bout à bout, et
- un dispositif (38) de coupe à longueur pour couper des petits tubes à double couche dans le boudin tubulaire (31).

6. Dispositif selon la revendication 5, **caractérisé en ce qu'**il est prévu un dispositif de séparation (32) qui sépare spatialement la première bande de matériau (25) ou la deuxième bande de matériau (26) de l'autre bande de matériau respective (25, 26) dans la direction de transport (34) en aval du dispositif de coupe (23), un premier dispositif de chauffage (35) étant notamment prévu entre le dispositif de réunion (28, 29) et le dispositif (30) de mise en forme.

7. Dispositif selon la revendication 5 ou la revendication 6, **caractérisé en ce qu'**un dispositif (36) d'encollage de jonctions est prévu entre le dispositif de réunion (28, 29) et le dispositif de mise en forme (30), notamment entre le premier dispositif de chauffage (35) et le dispositif de mise en forme (30), le dispositif de mise en forme (30) comprenant notamment un deuxième dispositif de chauffage (37).

8. Machine de l'industrie de transformation du tabac, **caractérisée en ce qu'**il est prévu un dispositif selon l'une des revendications 5 à 7, en aval duquel est montée une machine à boudin (40).

9. Procédé de fabrication de tubes à double couche (10) de l'industrie de transformation du tabac, comprenant les étapes de procédé suivantes :
- transport d'une bande de matériau (24) de base dans la direction axiale de transport (34),
- découpe longitudinale de la bande de matériau (24) de base en une première bande de matériau (25) d'une première largeur et une deuxième bande de matériau (26) d'une deuxième largeur,
- encollage d'au moins la première ou la deuxième bandes de matériau (25, 26), l'encollage s'effectuant sur toute la surface ou sur presque toute la surface, l'encollage sur presque toute la surface étant un encollage dans lequel la surface de la première ou de la deuxième bandes de matériau est encollée sur au moins 80% d'elle-même,
- réunion de la première et de la deuxième bande de matériau (25, 26) avec décalage, de sorte que la première et la deuxième bandes de matériau (25, 26) soient collées l'une à l'autre,
- formation des bandes de matériau (25, 26) collées l'une à l'autre en un boudin tubulaire (31), la première portion (11) de bande de matériau étant mise en forme selon une forme circulaire ou ovale en section transversale et les bords (13, 14) définissant la première largeur étant placés bout à bout, la deuxième portion (12) de bande de matériau étant mise en forme selon une forme circulaire ou ovale en section transversale et les bords (15, 16) définissant la deuxième largeur étant placés bout à bout, et
- tronçonnage du boudin (31) en tubes à double couche (10).

10. Procédé selon la revendication 9, **caractérisé en ce que** la première bande de matériau (25) est plus étroite que la deuxième bande de matériau (26) et **en ce que** la deuxième bande de matériau (26) est disposée ou apte à être disposée extérieurement autour de la première bande de matériau (25).

11. Procédé selon la revendication 9 ou la revendication 10, **caractérisé en ce que**, avant la mise en forme, les bandes de matériau (25, 26) réunies sont chauffées.

12. Procédé selon l'une des revendications 9 à 11, **caractérisé en ce que** les bandes de matériau (25, 26) réunies sont chauffées pendant et/ou après la mise en forme.

13. Procédé selon l'une des revendications 9 à 12, **caractérisé en ce qu'**un encollage de jonction est prévu lors de l'étape d'encollage, ou **en ce qu'**un encollage de jonction est prévu après l'assemblage.

14. Utilisation d'un tube à double couche (10) selon l'une des revendications 1 à 4 comme embout buccal ou comme pièce centrale entre deux segments de filtre d'un filtre de cigarette à filtre ou d'un filtre d'article en forme de tige de l'industrie de transformation du tabac.
